# FASCICULE DE BREVET EUROPEEN

(11) **EP 0 266 274 B1**
(45) Date de publication et mention de la délivrance du brevet: **24.04.1991**
(21) Numéro de dépôt: 87402437.5
(22) Date de dépôt: 28.10.1987
(51) Int. Cl.: B65D 1/38

(54) **Casier à bouteilles pour le transport en vrac ou en packs**
Flaschenkasten zum Transport von losen oder in Verpackungen eingestellten Flaschen
Bottle crate for bulk transport or in batches

(30) Priorité: 31.10.1986 FR 8615223
(43) Date de publication de la demande: 04.05.1988
(73) Titulaire: ALLIBERT SA., 38340 Voreppe (FR)
(72) Inventeur: Rech, Jacques, F-78150 Le Chesnay (FR); Cornou, Jean, F-91370 Verrieres le Buisson (FR); Bouhanna, Claude, F-78480 Verneuil sur Seine (FR)
(74) Mandataire: Lerner, François

(56) Documents cités:
- DE-A- 2 358 321
- DE-A- 2 617 051
- FR-A- 756 452
- FR-A- 2 240 631
- GB-A- 1 222 004

## Description

L'invention a pour objet un casier contenant des bouteilles pouvant être transportées soit en vrac, soit en packs.

Un tel casier est décrit notamment dans la publication DE-A-2 358 321, dans laquelle le casier en question présente, pour le transport en vrac des bouteilles, des éléments d'entretoisement et de stabilisation formant berceau de réception pour chaque bouteille, ces éléments s'arrêtant, pour autoriser le transport en packs desdites bouteilles, sensiblement tous dans un même plan situé au-dessus du fond du casier et sensiblement parallèlement à ce fond, le casier étant en outre réhaussé d'une hauteur sensiblement égale à celle séparant ledit plan dudit fond et comprenant encore des piliers formant nervures ménagés sur ses faces latérales internes pour le blocage des bouteilles périphériques.

Le problème du transport se pose de façon particulièrement critique et délicate pour les bouteilles à base ovale ou arrondie nécessitant des berceaux assez enveloppants du fond de la bouteille, et par conséquent un fond de casier pourvu de nombreuses entretoises relativement hautes sur lesquelles on ne peut normalement plus poser les mêmes bouteilles en packs.

Afin d'apporter une solution satisfaisante à ce problème de transport de telles bouteilles à base ovale ou arrondie rangées droites et/ou tête-bêche, l'invention propose que les piliers précités formant nervures du casier s'étendent sur sensiblement toute la hauteur de ce casier en venant sensiblement tangenter l'un au moins de ses plans latéraux intérieurs qui circonscrivent les bouteilles périphériques, pour bloquer latéralement ces bouteilles lorsqu'elles sont conditionnées en vrac.

Ainsi, les piliers de renforcement du casier formeront moyens de blocage latéral tant des bouteilles rangées en vrac que des bouteilles conditionnées en packs.

En outre, lorsque les bouteilles seront conditionnées en packs, ces derniers pourront être supportés par le plan supérieur des éléments d'entretoisement qui forment nouveau fond surhaussé du casier pour ces packs, lesquels trouveront sous le bord supérieur du casier l'espace suffisant puisqu'il y a été aménagé.

Selon une autre caractéristique de l'invention, on prévoit que le casier puisse comprendre également, sur ses faces latérales internes, des piliers complémentaires de blocage latéral des packs de bouteilles, chacun de ces piliers s'avançant localement dans l'espace du casier laissé libre entre les bouteilles mises en place dans ce même casier, audelà de l'un des plans latéraux intérieurs du casier qui tangentent et circonscrivent les bouteilles conditionnées en vrac. En effet, les bouteilles conditionnées en packs sont généralement plus serrées que les bouteilles conditionnées en vrac en place dans leur logement et séparées par de légers intervalles. De la sorte, ces piliers complémentaires de blocage, qui contribuent également au renforcement de la caisse, permettent de rattraper la différence de volume et donc de maintenir les packs bien en place dans le casier.

Selon une autre caractéristique encore de l'invention, certains au moins de ces piliers complémentaires sont conformés de façon à participer au maintien également en place des bouteilles en vrac.

Une description détaillée de l'invention va maintenant être faite en référence aux dessins annexés dans lesquels :
- la figure 1 montre, de façon schématique, en coupe verticale, un casier conforme à l'invention, cette vue étant faite sensiblement dans le plan repéré I-I de la figure 2,
- la figure 2 est une vue en coupe horizontale du casier de la figure 1, faite sensiblement au niveau du plan II-II de la figure 1,
- la figure 3 montre en vue par dessus le même casier, dans laquelle figure ont été plus précisément indiqués les éléments d'entretoisement et de stabilisation des bouteilles en vrac.
- les figures 4 et 5 sont des vues à plus grande échelle des détails entourés IV et V à la figure 2,
- la figure 6 est un détail en coupe verticale d'éléments d'entretoisements formés selon une variante.

En se reportant aux dessins et tout d'abord plus particulièrement aux figures 1 et 2, le casier à bouteilles repéré dans son ensemble 1 comporte un fond 2 de forme générale rectangulaire d'où s'élèvent deux parois longitudinales 3, 4, sensiblement verticales par rapport au fond supposé horizontal et deux parois latérales également verticales 5, 6.

Pour le transport de bouteilles, telles que figurées en 7 et 8 à la figure 1, le casier comporte, comme connu dans la technique des berceaux de réception pour chaque fond de bouteilles, telles que 7,dont quelques uns ont été schématisés et repérés 9 à la figure 2, ainsi que des berceaux plus petits dont certains ont été repérés et schématisés 10 à la même figure 2 pour recevoir les goulots des bouteilles 8 renversées tête-bêche par dessus et entre les bouteilles 7 rangées droites.

Dans le cas de bouteilles dont le fond est plus ou moins arrondi, par exemple sensiblement sphérique ou ovale, tel que représenté à la figure 1, de telles bouteilles étant peu stables, il faut que les berceaux 9 montent assez haut en enveloppant le fond de la bouteille, par exemple sensiblement jusqu'à mi-hauteur, à la hauteur h du plan repéré 11 au-dessus du fond 2 du casier (figure 1). Par contre les éléments de maintien des goulots 10 peuvent être de faible hauteur, la bouteille 8 renversée par-dessus les bouteilles 7 étant relativement bien calée, et le berceau 10 étant prévu seulement pour bloquer le goulot.

Dans des conditions normales d'utilisation et de fabrication, le casier 1 aurait une hauteur H telle que repérée entre le plan 12 et le fond 2 (figure 1) peu supérieure à la hauteur des bouteilles en place dans le casier.

Conformément à l'invention, la hauteur du casier est rehaussée d'une hauteur hʹ avantageusement sensiblement égale à la hauteur h séparant le plan 2 du plan 11, amenant le volume utile du casier sensiblement jusqu'à la hauteur du plan 13 pour des raisons qui vont apparaître.

D'autre part, conformément à l'invention, l'ensemble des berceaux 9, et aussi bien avantageusement des berceaux 10, est amené dans un même plan unique 11 situé au dessus du niveau du fond 2 de la caisse, et comme il apparaîtra plus clairement à la figure 3, on donne à toutes ces butées d'entretoisement une surface aussi grande que possible.

Dans ces conditions, un pack de bouteilles, par exemple de quatre ou cinq bouteilles, tel qu'illustré repéré en 14 aux figures 1 et 2 va pouvoir être posé par-dessus tous ces éléments d'entretoisement, en quelque sorte sur le fond formé par le plan 11 des extrémités affleurant ce plan des éléments de butée 9,10. De cette façon, on comprend que le pack va pouvoir être logé dans le volume utile du casier 1, du fait de la prévision de la hauteur complémentaire hʹ déjà mentionnée. Et en outre les éléments d'espacement et de butée surélevés 10 des goulots de bouteilles renversées assurent un maintien et un blocage améliorés de ces bouteilles.

En se reportant à la figure 3, on a illustré à cette figure, de façon plus précise, des configurations avantageusement utilisées pour constituer lesdits éléments d'entretoisement et de stabilisation qui vont, par leur partie supérieure, tous venir affleurer le plan 11 de la figure 1. On aperçoit ainsi diverses familles d'éléments, tels que des éléments repérés 15, dirigés sensiblement parallèlement à l'axe transversal yʹ, y du casier, des éléments sensiblement ponctuels en forme de triangle curviligne, concave 16 et des éléments particuliers d'angles, tels que 17. Dans ces conditions, un berceau tel que 9 (figure 2) pour maintenir le fond d'une bouteille peut être constitué en particulier d'un élément tel que 15, de deux éléments 16 et d'un élément d'angle 17, ou encore de deux éléments 15 et de deux ou quatre éléments 16, etc... De même un berceau tel que 10, pour le maintien d'un goulot de bouteilles peut être formé entre deux éléments 15 et deux éléments 16.

Mais là ne s'arrêtent pas les caractéristiques de construction du casier.

Le casier comporte, en effet en outre, sur ses faces latérales plusieurs sortes de piliers verticaux qui remplissent différents objets.

On trouve, tout d'abord des piliers tels que 18 qui sont de minces nervures de renforcement, s'étendant sur sensiblement toute la hauteur du casier et venant tangenter les plans 19, 20 circonscrivant sur les faces internes longitudinales du casier des bouteilles en place. Ces nervures, tel qu'il apparaît plus clairement aux figures 4 et 5, coopèrent au maintien dans leur berceau des bouteilles 7. Dans l'exemple illustré les nervures 18 ne sont prévues que sur les faces longitudinales internes du casier, mais elles pourraîent, bien évidemment, être également prévues éventuellement sur les faces latérales. Ces nervures sont centrées sensiblement sur les axes d'alignement des bouteilles ou des berceaux tels que 9 (figure 2).

Sur les mêmes faces internes longitudinales du casier, on trouve également des piliers 21 placés entre les nervures 18. Ces piliers 21 se prolongent du reste à leur base par les éléments d'entretoisement 15 déjà mentionnés (voir figure 5). Comme il apparaît plus clairement à la figure 4, ces piliers 21 avancent quelque peu, d'une largeur e vers l'intérieur du casier, par rapport aux nervures 18, et par rapport au plan 20 de tangence des bouteilles 7 placées en vrac dans le casier. Les piliers 21 servent d'appui latéral aux packs tels que 14, comme il apparaît à la figure 2, de façon à limiter les débattement des packs dans le casier pour éviter la casse. En effet, les packs dans lesquels les bouteilles sont serrées les unes contre les autres vont occuper moins d'espace à l'intérieur du casier, et il y a lieu de rattraper cette différence.

De façon semblable, sur les faces latérales internes, on trouve des piliers 22 qui font saillie vers l'intérieur du casier de longueur E par rapport aux plans de tangence 23, 24, des bouteilles en vrac (voir figures 2 et 5). Ainsi, on rattrape également le débattement longitudinal par exemple de trois packs de quatre bouteilles placées côte à côte dans le cas représenté d'un casier destiné à loger 6 × 4 rangs de bouteilles en vrac.

Comme il apparaît plus clairement à la figure 5, les piliers 22 sont également conformés avec deux arêtes arrondies 22a, 22b, qui contribuent au bon positionnement des bouteilles 7 dans les angles du casier, et ce en coopération avec les butées 15, 16, la nervure 18, et une butée complémentaire 25 d'angle qui viendra avantageusement au même niveau que le plan 11 d'affleurement des autres éléments d'entretoisement et de stabilisation des bouteilles.

Dans la variante de réalisation illustrée à la figure 6, les éléments d'entretoisement et de stabilisation des bouteilles tels que 15ʹ, 16ʹ ont une forme sensiblement tronconique, ogivale ou en tulipe allant en s'épanouissant vers le haut. De cette façon les berceaux pourront épouser sensiblement la forme des bouteilles de diamètres divers qu'ils recevront en permettant un bon maintien des bouteilles malgré les tolérances de fabrication. En particulier un berceau en forme de tulipe constitue un blocage efficace pour une bouteille rangée droite présentant à une certaine hauteur une section sensiblement cylindrique se raccordant à un fond arrondi et à un dessus effilé formant goulot. La stabilité sera d'autant meilleure que le jeu entre bouteille et berceau sera moindre et que l'enfoncement de la partie cylindrique de bouteille dans le berceau est plus grand.

Avec une bouteille de diamè tre maximal, il n'y aura pratiquement pas de jeu, avec des bouteilles plus petites il y aura un enfoncement de la bouteille dans le berceau, faible mais suffisant pour assurer, malgré le jeu, une butée entre méplat et haut du berceau, ce qui limite l'inclinaison de la bouteille.

De préférence les languettes ou éléments d'entretoisement 15ʹ, 16ʹ des bouteilles seront sensiblement rigides et ne se déformeront pratiquement pas sous le poids des bouteilles rangées droites qu'elles recevront. Une bande 26 relativement large pourra venir relier entre-elles les languettes au niveau de leur partie extrème supérieure libre, en particulier en venant de matière avex elles, de sorte à venir enserrer localement chaque bouteille à la manière d'un bandeau de maintien, au moins pour les bouteilles d'un diamètre proche du diamètre maximal admissible, et, de toutes façons, à éviter toute éventuelle tendance à l'inclinaison de ces bouteilles, en formant butée de maintien.

Sur la figure 6, le plan 11 constitue la limite supérieure du bandeau 26 et la ligne en traits mixtes 11ʹ sa limite inférieure.

## Revendications

1. Casier contenant des bouteilles pouvant être transportées soit en vrac soit en packs, ce casier présentant, pour le transport en vrac desdites bouteilles, des éléments d'entretoisement et de stabilisation (15, 16, 17) formant berceau de réception pour chaque bouteille, ces éléments s'arrêtant, pour autoriser le transport en packs des bouteilles, sensiblement tous dans un même plan (11) situé au dessus du fond (2) du casier et sensiblement parallèlement à ce fond, le casier étant en outre réhaussé d'une hauteur (h') sensiblement égale à celle séparant ledit plan (11) dudit fond (2), et comprenant encore des piliers (18) formant nervures ménagés sur ses faces latérales internes pour le blocage des bouteilles périphériques, ledit casier étant caractérisé en ce que, les bouteilles qui sont du type à base ovale ou arrondie étant rangées sensiblement droites et/ou tête-bêche, lesdits piliers formant nervures (18) s'étendent sur sensiblement toute la hauteur du casier en venant sensiblement tangenter l'un au moins des plans latéraux intérieurs (19, 20, 23, 24) du casier qui circonscrivent les bouteilles périphériques, pour bloquer latéralement ces bouteilles lorsqu'elles sont conditionnées en vrac.

2. Casier contenant des bouteilles selon la revendication 1 caractérisé en ce qu'il comprend également sur ses faces latérales internes, des piliers (21, 22) de blocage latéral des packs (14) de bouteilles, chacun de ces piliers s'avançant localement dans l'espace du casier laissé libre entre les bouteilles mises en place dans ce même casier, au-delà de l'un desdits plans latéraux intérieurs (19, 20, 23, 24) du casier qui tangentent et circonscrivent les bouteilles conditionnées en vrac.

3. Casier contenant des bouteilles selon la revendication 2 caractérisé en ce que certains au moins desdits piliers (22) de blocage latéral des packs de bouteilles sont conformés de façon à participer également au maintien en place des bouteilles conditionnées en vrac, en présentant des tranches latérales (22a, 22b) venant sensiblement tangenter la paroi latérale des bouteilles périphériques lorsque celles-ci sont placées en vrac dans leurs berceaux de réception.

4. Casier contenant des bouteilles selon l'une quelconque des revendications précédentes caractérisé en ce que lesdits berceaux de réception des bouteilles ont une forme sensiblement tronconique, ogivale ou en tulipe allant en s'épanouissant vers le haut (15', 16') et pouvant recevoir des bouteilles de diamètres divers.

5. Casier contenant des bouteilles selon la revendication 4 caractérisé en ce que lesdits éléments d'entretoisement (15', 16') sont rigides et reliés entre eux vers leur partie extrême libre par une bande (26) favorisant le maintien en position sensiblement droite des bouteilles lorsqu'elles sont conditionnées en vrac.

## Claims

1. A crate containing bottles capable of being transported either in bulk or in packs, the said crate comprising, for the bulk transportation of the said bottles, spacing and stabilising elements (15, 16, 17) which form a cradle to receive each bottle, the said elements, in order to authorise the pack transportation of bottles, being maintained substantially all in one and the same plane (11) situated on top of and substantially parallel with the bottom (2) of the crate, the crate being also higher by a height (h') substantially equal to that separating the said plane (11) from the said bottom (2) and also comprising posts (18) which form ribs disposed on the inner lateral faces to secure peripheral bottles, the said crate being characterised in that when those bottles which are of the type having an oval or rounded base are arranged substantially upright and.or head-to-tail, the said posts form ribs (18) which extend over substantially the entire height of the crate, being substantially tangent with at least one of the inner lateral faces (19, 20, 23, 24) of the crate which will circumscribe the peripheral bottles, in order laterally to secure these bottles when they are packed in bulk.

2. A crate containing bottles according to claim 1, characterised in that it comprises likewise on its inner lateral faces posts (21, 22) for laterally securing packs (14) of bottles, each of these posts moving forward locally into the space in the crate which is left free between the bottles which are positioned in the same crate, beyond one of the said inner lateral surfaces (19, 20, 23, 24) of the crate which are tangent with and circumscribe the bottles which are packaged in bulk.

3. A crate containing bottles according to claim 2, characterised in that at least some of the said posts (22) for laterally securing packs of bottles are so shaped that they can likewise participate in maintaining in position the bottles which are packaged in bulk, having lateral cut-offs (22a, 22b) which become substantially tangent with the lateral wall of the peripheral bottles when these are placed loose in their receiving cradles.

4. A crate containing bottles according to any one of the preceding claims, characterised in that the said cradles for receiving bottles are of substantially frustoconical, ogival or tulip-shape, opening out upwardly (15', 16') and being capable of accommodating bottles of various diameters.

5. A crate containing bottles according to claim 4, characterised in that the said spacing elements (15', 16') are rigid and are connected inter se towards their free end part by a strip (26) which favours maintenance of the bottles in a substantially straight position when they are packaged in bulk.

## Patentansprüche

1. Flaschen enthaltender Kasten zu deren Transport in Einzel- oder zusammengefaßter (Paket-)Anordnung, wobei der Kasten zum Einzeltransport der Flaschen Verstrebungs- und Stabilisierungselemente (15, 16, 17), die einen Aufnahmeträger oder -käfig für jede Flasche bilden, aufweist, wobei diese Elemente, um den Transport der Flaschen in zusammengefaßter Anordnung zu ermöglichen, im wesentlichen in einer gemeinsamen Ebene (11) gehalten sind, die sich oberhalb des Bodens (2) des Kastens und im wesentlichen parallel zu diesem Boden befindet, wobei der Kasten außerdem um eine Höhe (h') erhöht ist, die im wesentlichen gleich der ist, die die genannte Ebene (11) von dem Boden (2) trennt, und weiterhin Rippen bildende Stützen (18) umfaßt, die an seinen inneren Seitenflächen zum Festsetzen der äußeren Flaschen ausgebildet sind, wobei der Kasten dadurch gekennzeichnet ist, daß die Flaschen, die von der Art mit ovalem oder rundem Fuß sind, im wesentlichen aufrecht und/oder kopfstehend geordnet sind, wobei die Rippen (18) bildenden Stützen sich im wesentlichen über die ganze Kastenhöhe erstrecken und dabei im wesentlichen in Berührung mit mindestens einer der inneren, die äußeren Flaschen umgrenzenden bzw. umschreibenden Seitenflächen (19, 20, 23, 24) des Kastens gelangen, um diese Flaschen seitlich festzusetzen, wenn sie einzeln verpackt sind.

2. Flaschen enthaltender Kasten nach Anspruch 1, dadurch gekennzeichnet, daß er gleichermaßen an seinen inneren Seitenflächen Stützen (21, 22) zum seitlichen Festsetzen von Flaschenpaketen (14) umfaßt, wobei jede dieser Stützen lokal in den Raum des Kastens hineinragt, der zwischen den in denselben Kasten eingesetzen Flaschen freigelassen ist, und zwar außerhalb einer der genannten inneren Seitenflächen (19, 20, 23, 24) des Kastens, die die einzeln verpackten Flaschen berühren und umgeben.

3. Flaschen enthaltender Kasten nach Anspruch 2, dadurch gekennzeichnet, daß mindestens bestimmte der Stützen (22) zum seitlichen Festsetzen der Flaschenpakete derart ausgebildet sind, daß sie gleichermaßen zu der Lagestabilität der einzeln verpackten Flaschen beitragen, wobei sie seitliche Ränder (22a, 22b) bilden, die im wesentlichen zur Berührung mit dem seitlichen Mantel der äußeren Flaschen kommen, wenn diese einzeln in ihre Aufnahmekäfige eingesetzt sind.

4. Flaschen enthaltender Kasten nach einem der vorhergehenden Ansprüche, dadurch gekennzeichnet, daß die Aufnahmekäfige für die Flaschen eine im wesentlichen stumpfkonische, spitzbogenförmige oder tulpenartige Gestalt aufweisen, die sich nach oben (15 , 16') öffnet und zur Aufnahme von Flaschen unterschiedlicher Durchmesser geeignet ist.

5. Flaschen enthaltender Kasten nach Anspruch 4, dadurch gekennzeichnet, daß die Verstrebungselemente (15', 16') starr und untereinander zu ihrem äußeren freien Bereich hin mit einem Band (26) verbunden sind, das die im wesentlichen aufrechte Lagehaltung der Flaschen begünstigt, wenn diese einzeln verpackt sind.
